# EUROPÄISCHE PATENTSCHRIFT

(11) **EP 0 022 990 B1**
(45) Veröffentlichungstag und Bekanntmachung des Hinweises auf die Patenterteilung: **16.05.1984**
(21) Anmeldenummer: 80103986.8
(22) Anmeldetag: 10.07.1980
(51) Int. Cl.: H01P 5/10

(54) **Symmetrierübertrager in Mikrostriptechnik für den Mikrowellenbereich**
Microstrip microwave balun
Symétriseur microondes du type microstrip

(30) Priorität: 20.07.1979 DE 2929522
(43) Veröffentlichungstag der Anmeldung: 28.01.1981
(73) Patentinhaber: SIEMENS AKTIENGESELLSCHAFT, 80333 München (DE)
(72) Erfinder: Otremba, Klaus, D-8000 München 60 (DE)

## Beschreibung

Die Erfindung bezieht sich auf einen Symmetrieübertrager in Mikrostriptechnik für den Mikrowellenbereich, mit einer in ein Metallgehäuse einsetzbaren Platte aus dielektrischem Material, auf deren einer Fläche eine erste metallische Leiterbahn und beiderseits dieser Leiterbahn und in paralleler Lage dazu weitere metallische Leiterbahnen und auf der gegenüberliegenden Fläche der Platte hintereinander zwei, eine Masseleitung bildende, etwa d/4 lange metallische Leiterbahnen größerer Breite, die in ihrem jeweils äußeren Endbereich mit dem metallischen Gehäuse verbunden sind, angeordnet sind, wobei das eine Ende der ersten Leiterbahn zusammen mit der entsprechenden Masseleiterbahn den unsymmetrischen Eingang (Tor I) des Übertragers bildet. Solche Symmetrierübertrager finden beispielsweise beim Aufbau von Modulatoren Verwendung, und zwar beim sogenannten Doppelgegentaktmodulator, auch Ringmodulator genannt.

Ein derartiger Modulator besteht aus zwei Symmetrierübertragern und einem Diodenquartett. Dieses Modulatorprinzip ist aus der Fernsprechtechnik, also dem Niederfrequenzbereich, bekannt. Die Realisierung dieser Übertrager bzw. einer äquivalenten Schaltung für den Mikrowellenbereich ist jedoch schwierig, da die in Mikrowellenschaltungen verwendeten Leitungstypen in der Regel erdunsymmetrisch sind und Symmetrierübertrager mit Wicklungen im Mikrowellengebiet nicht verwendbar sind.

Ein Symmetrierübertrager der eingangs beschriebenen Art ist im wesentlichen durch die DE-A-1 441 077 bekannt. Diese beschreibt einen Übertrager für hochfrequente elektromagnetische Wellen zur gegenseitigen Anpassung von erdsymmetrischen und erdunsymmetrischen Leitungen, bei dem die erdunsymmetrische Leitung durch einen auf einer Seite einer dielektrischen Platte angebrachten Bandleiter und einem auf der anderen Seite der Platte angebrachten Gegengewicht gebildet wird und die symmetrische Leitung als Drahtleitung von der Platte weggeführt ist. Die erdsymmetrische und erdunsymmetrische Leitung werden dabei unter Parallelschaltung eines Parallelresonanzsystems unmittelbar oder mittelbar verbunden. Das Parallelresonanzsystem wird durch das Gegengewicht der erdunsymmetrischen Leitung im Zusammenwirken mit einer im Abstand von diesem angeordneten Metallplatte gebildet.

Durch die US-PS 3 026 490 ist ein 3-dB-Richtungskoppler mit 180° Phasenverschiebung zwischen zwei Toren bekannt. Alle Tore werden dabei von erdunsymmetrischen Leitungen gebildet, wobei diese Leitungen vorwiegend jeweils einzeln eine Art Triplateleitung gegen die Masseflächen darstellen und nicht miteinander ein Leitungssystem bilden.

Der Erfindung liegt die Aufgabe zugrunde, einen Symmetrierübertrager für den Mikrowellenbereich zu schaffen, mit dem sich Modulatoren und ähnliche elektrische Baugruppen mit guten Eigenschaften hinsichtlich des Rauschmaßes und der Entkopplung in einfacher Weise herstellen lassen.

Diese Aufgabe wird gemäß der Erfindung bei einer ersten Ausführungsform mit einem Symmetrierübertrager in Mikrostriptechnik derart gelöst, daß die weiteren Leiterbahnen etwa A/4 lang und je zwei von ihnen hintereinander angeordnet und mittels Durchkontaktierungen elektrisch leitend mit den Masseleiterbahnen verbunden sind und daß an die auf der einen Seite der ersten Leiterbahn angeordneten weiteren Leiterbahnen in ihrem etwa in der Plattenmitte liegenden Endbereich je eine in der Ebene der Leiterbahnen senkrecht zu diesen verlaufende Leiterbahn angeschlossen ist, die zusammen eine erdsymmetrische Leitung als Ausgang (Tor 11) des Übertragers bilden. Hierbei werden also die symmetrischen Leitungen nebeneinander in einer Ebene oberhalb oder unterhalb der dielektrischen Platte geführt.

Eine weitere Ausführungsform, bei der die symmetrischen Leitungen in zwei Ebenen übereinander geführt werden können, ist gemäß der Erfindung derart in Mikrostriptechnik aufgebaut, daß die weiteren Leiterbahnen etwa λ/4 lang und je zwei von ihnen hintereinander angeordnet und mittels Durchkontaktierungen elektrisch leitend mit den Masseleiterbahnen verbunden sind und daß an die eine der auf der einen Seite der ersten Leiterbahn angeordneten Leiterbahnen und an die zu der zweiten dieser Leiterbahnen gegenüberliegend angeordnete Masseleitung jeweils in ihrem etwa in der Plattenmitte liegenden Endbereich eine in der Ebene der Leiterbahnen bzw. der Masseleiterbahnen senkrecht zu diesen Leiterbahnen verlaufende, auf den Flächen der Platte einander gegenüberliegende Leiterbahn angeschlossen ist, die zusammen eine erdsymmetrische Leitung als Ausgang (Tor II) des Übertragers bilden.

In vorteilhafter Ausgestaltung des Erfindungsgegenstandes ist vorgesehen, daß die erste metallische Leiterbahn mit wenigstens einer der auf der einen Seite der ersten Leiterbahn angeordneten, etwa A/4 langen Leiterbahnen elektrisch leitend verbunden oder aber isoliert geführt ist, je nachdem, ob es sich um eine Symmetriereinrichtung einfacher Art oder um eine kompensierte Symmetrieeinrichtung handelt.

Durch Zusammenschalten zweier Symmetrierübertrager und der entsprechenden Anzahl von Dioden läßt sich in einfacher Weise ein RF-Modulator oder eine ähnliche elektrische Baugruppe aufbauen.

Nachfolgend wird die Erfindung anhand von in der Zeichnung dargestellten Ausführungsbeispielen näher erläutert. Es zeigt
Fig. 1 einen Symmetrierübertrager in Mikrostriptechnik, dessen symmetrische Leitungen in einer Ebene liegen,
Fig. 2 einen Symmetrierübertrager in Mikrostriptechnik, dessen symmetrische Leitungen in zwei Ebenen liegen,
Fig. einen RF-Modulator mit zwei Symmetrierübertragern nach F i g. 2.

Fig. 1 zeigt in einer perspektivischen Darstellung einen Symmetrierübertrager, bei dem die symmetrischen Leitungen nebeneinander in einer Ebene geführt sind. Der Übersichtlichkeit wegen sind hierbei die dielektrische Platte 1 und das die Platte 1 aufnehmende Metallgehäuse 8 nur teilweise dargestellt. Die Platte 1 aus dielektrischem Material trägt auf der in der Figur oben befindlichen Fläche eine isoliert geführte Leiterbahn 2 und beiderseits dieser Leiterbahn 2 in paralleler Lage zu dieser jeweils zwei hintereinander angeordnete etwa λ/4 lange Leiterbahnen 3,4 bzw. 3a, 4a. Auf der in der Figur unten befindlichen Fläche sind zwei etwa λ/4 lange, eine Masseleitung bildende Leiterbahnen 5, 6 (Strichlierte Darstellung) größerer Breite aufgebracht. Diese Leiterbahnen 5, 6 sind gegenüberliegend der isoliert geführten Leiterbahn 2 und den beiderseits dieser Leiterbahn 2 befindlichen, etwa A/4 langen Leiterbahnen 3, 3a einerseits und 4,4a andererseits angeordnet und mit diesen λ/4 langen Leiterbahnen elektrisch leitend verbunden Dabei sind die Leiterbahnen 3, 3a mit der Masseleitung 5 und die Leiterbahnen 4, 4a mit der Masseleitung 6 auf der Unterseite der Platte 1 verbunden. Diese Verbindung erfolgt mittels Durchkontaktierungen 11. An den beiden auf einer Seite der isoliert geführten Leiterbahn 2 befindlichen, etwa λ/4 langen Leiterbahnen 3,4 ist jeweils eine senkrecht zu dieser verlaufende Leiterbahn 9, 9a angeschlossen, die in paralleler Lage auf der Oberseite der Platte verlaufen. Die 1/4 langen, die Masseleitung bildenden Leiterbahnen 5, 6 sind an ihren Enden 7, 7a mit dem metallischen Gehäuse verbunden. Jeweils die isoliert geführte Leiterbahn 2 und die λ/4 langen Leiterbahnen 3, 3a, 5 sowie die isoliert geführte Leiterbahn 2 und die A/4 langen Leiterbahnen 4, 4a, 6 bilden eine erdunsymmetrische Leitung in Form einer Mikrostrip- und Koplanarleitung mit den Wellenwiderständen Zₒ und Z_{K} (Z_{K} = Wellenwiderstand der Kompensationsleitung für die Symmetriereinrichtung mit Kompensationsleitung). Das erdunsymmetrische Signal wird der Symmetriereinrichtung am Tor I zugeführt, die Bandleitung 9, 9a führt das erdsymmetrische Signal (Tor II).

Die λ/4 langen Leiterbahnen 3, 3a, 5 bzw. 4, 4a, 6 bilden zusammen mit dem Metallgehäuse 8 Bandleitungen mit den Wellenwiderständen Z₁ bzw. Z₂. Die Leiterbahn 2 bildet mit der breiten Leiterbahn 5 bzw. 6 (Masseleitung) eine Mikrostripleitung und mit den Leiterbahnen 3, 3a bzw. 4, 4a eine Koplanarleitung. Diese Leitungsform ermöglicht es, das elektromagnetische Feld des erdunsymmetrischen Signals möglichst vollständig in der dielektrischen Platte zu konzentrieren und gleichzeitig Anschlußpunkte für die symmetrische Leitung 9, 9a zu schaffen. Auf diese Weise können die symmetrischen Leitungen nebeneinander in einer Ebene oberhalb oder unterhalb der Platte 1 (vgl. Fig. 1) oder in zwei Ebenen übereinander (vgl. Fig. 2) geführt werden. Dadurch ergeben sich mehrere Möglichkeiten, den erdsymmetrischen Verbraucher anzuschließen.

Fig. 2 zeigt einen Symmetrierübertrager, der in seinem Grundaufbau dem in Fig. 1 dargestellten entspricht, Unterschiedlich ist hierbei lediglich, daß die symmetrischen Leitungen nicht nebeneinander auf einer Plattenseite, also in einer Ebene geführt sind, sondern in zwei Ebenen übereinander geführt werden. Realisiert ist dieser Aufbau in der Weise, daß lediglich an einer der auf der einen Seite der isoliert geführten Leiterbahn 2 befindlichen, etwa 4/4 langen Leiterbahnen 3, 4 eine senkrecht dazu verlaufende Leiterbahn 10 angeschlossen ist. Die zweite Leiterbahn 10a der symmetrischen Leitung befindet sich auf der Unterseite der dielektrischen Platte, gegenüberliegend der ersten Leiterbahn 10. Die zweite Leiterbahn 10a ist senkrecht an die etwa ,1/4 lange, eine Masseleitung bildende Leiterbahn 6 angeschlossen, die der nicht mit der ersten Leiterbahn 10 verbundenen, etwa 1/4 langen Leiterbahn 4 gegenüberliegt.

Die in den Fig. 1 und 2 dargestellten Ausführungsformen mit der isoliert geführten Leiterbahn 2 auf der Oberseite der dielektrischen Platte 1 stellen eine kompensierte Symmetriereinrichtung dar, die die symmetrierung über einen größeren Frequenzbereich reflexionsarm möglich macht. Durch Verbinden der Leiterbahn 2 mit der einen der beiden auf einer Seite der Leiterbahn 2 angeordneten, etwa λ/4 langen Leiterbahnen 3a, 4a erhält man eine einfache Art einer Symmetriereinrichtung.

Fig. 3 zeigt in einer perspektivischen Darstellung einen RF-Modulator, der aus zwei Symmetrierübertragern gemäß Fig. 2 aufgebaut ist. Dabei ist an den Symmetrierübertrager nach Fig. 2 etwa in der Schnittebene ein zweiter Symmetrierübertrager gleichen Aufbaus angefügt. Im Endbereich der symmetrischen Bandleitungen 10, 10a weist die dielektrische Platte 1 eine Aussparung 12 auf, in der die nichtlinearen Elemente, ein Diodenquartett, des Modulators angeordnet sind. Von der symmetrischen Bandleitung ist eine Verbindung zu einem Anschluß 13 im Gehäuse 8 geführt, der den Ausgang zu einem ZF-Vorverstärker bildet. Die Tore 1 und l' bilden die Eingänge der erdunsymmetrischen Leitung für das RF-Signal bzw. das Oszillatorsignal.

Mit den erfindungsgemäßen Symmetrierübertragern lassen sich RF-Modulatoren und ähnliche elektrische Baugruppen aufbauen, die innerhalb einer relativ großen Frequenzbandbreite ein geringes Rauschmaß haben und gleichzeitig eine hohe Entkopplung zwischen Oszillatortor und Signaltor aufweisen. Die Schaltung ist dabei sehr einfach in ihrer Herstellung. Da die dielektrische Platte, beispielsweise glasfaserverstärktes Teflon, nur an vier Punkten mit dem Gehäuse verbunden ist und Gehäuseunebenheiten keinen Einfluß auf die elektrische Funktion des Modulators haben, also an das Gehäuse nür sehr geringe Genauigkeitsanforderungen gestellt werden, kann für dieses eine kostengünstige Konstruktion verwendet werden. Das Gehäuse wird beispielsweise als Warmpreßteil ohne größere Nachbearbeitung hergestellt.

## Patentansprüche

1. Symmetrierübertrager in Mikrostriptechnik für den Mikrowellenbereich, mit einer in ein Metallgehäuse (8) einsetzbaren Platte (1) aus dielektrischem Material, auf deren einer Fläche eine erste metallische Leiterbahn (2) und beiderseits dieser Leiterbahn und in paralleler Lage dazu weitere metallische Leiterbahnen (3, 4 und 3a, 4a) und auf der gegenüberliegenden Fläche der Platte (1) hintereinander zwei, eine Masseleitung bildende, etwa A14 lange metallische Leiterbahnen größerer Breite (5, 6), die in ihrem jeweils äußeren Endbereich mit dem metallischen Gehäuse (8) verbunden sind, angeordnet sind, wobei das eine Ende der ersten Leiterbahn (2) zusammen mit der entsprechenden Masseleiterbahn (5) den unsymmetrischen Eingang (Tor I) des Übertragers bildet, dadurch gekennzeichnet, daß die weiteren Leiterbahnen etwai/4 lang und je zwei von ihnen (3,4 bzw. 3a, 4a) hintereinander angeordnet und mittels Durchkontaktierungen (11) elektrisch leitend mit den Masseleiterbahnen (5, 6) verbunden sind und daß an die auf der einen Seite der ersten Leiterbahn (2) angeordneten weiteren Leiterbahnen (3,4) in ihrem etwa in der Plattenmitte liegenden Endbereich je eine in der Ebene der Leiterbahnen senkrecht zu diesen verlaufende Leiterbahn (9, 9a) angeschlossen ist, die zusammen eine erdsymmetrische Leitung als Ausgang (Tor 11) des Übertragers bilden (Fig. 1).

2. Symmetrierübertrager in Mikrostriptechnik für den Mikrowellenbereich, mit einer in ein Metallgehäuse (8) einsetzbaren Platte (1) aus dielektrischem Material, auf deren einer Fläche eine erste metallische Leiterbahn (2) und beiderseits dieser Leiterbahn und in paralleler Lage dazu weitere metaollische Leiterbahnen (3, 4 und 3a, 4a) und auf der gegenüberliegenden Fläche der Platte (1) hintereinander zwei, eine Masseleitung bildende, etwa λ/4 lange metallische Leiterbahnen größerer Breite (5, 6), die in ihrem jeweils äußeren Endbereich mit dem metallischen Gehäuse (8) verbunden sind, angeordnet sind, wobei das eine Ende der ersten Leiterbahn (2) zusammen mit der entsprechenden Masseleiterbahn (5) den unsymmetrischen Eingang (Tor I) des Übertragers bildet, dadurch gekennzeichnet, daß die weiteren Leiterbahnen etwa λ/4 lang und je zwei von ihnen (3,4 bzw. 3a, 4a) hintereinander angeordnet und mittels Durchkontaktierungen (11) elektrisch leitend mit den Masseleiterbahnen 5, 6) verbunden sind und daß an die eine (3) der auf der einen Seite der ersten Leiterbahn (2) angeordneten Leiterbahnen (3, 4) und an die zu der zweiten (4) dieser Leiterbahnen gegenüberliegend angeordnete Masseleitung (6) jeweils in ihrem etwa in der Plattenmitte liegenden Endbereich eine in der Ebene der Leiterbahnen bzw. der Masseleiterbahnen senkrecht zu diesen Leiterbahnen (3, 6) verlaufende, auf den Flächen der Platte (1) einander gegenüberliegende Leiterbahn (10, 10a) angeschlossen ist, die zusammen eine erdsymmetrische Leitung als Ausgang (Tor II) des Übertragers bilden (Fig. 2).

3. Symmetrierübertrager nach Anspruch 1 oder 2, dadurch gekennzeichnet, daß die erste metallische Leiterbahn (2) mit wenigstens einer der auf der einen Seite der ersten Leiterbahn (2) angeordneten, etwa λ/4 langen Leiterbahnen (3a bzw. 4a) elektrisch leitend verbunden ist.

4. Symmetrierübertrager nach Anspruch 1 oder 2, dadurch gekennzeichnet, daß die erste metallische Leiterbahn (2) isoliert geführt ist.

5. Symmetrierübertrager nach einem der vorhergehenden Ansprüche, gekennzeichnet durch die paarweise Zusammenschaltung mit den dazugehörenden Dioden zu einem RF-Modulator oder einer ähnlichen elektrischen Baugruppe.

## Claims

1. A symmetrical transformer in micro-strip technology for the micro-wave range, with a plate (1) of dielectric material inserted into a metal housing (8), and having on onne surface a first metallic conductor path (2) and further metallic conductor paths (3, 4 and 3a, 4a), on both sides of this conductor path and parallel therewith and the opposite surface of the plate (1) having two wider metallic conductor paths (5, 6) arranged in series which form an earth line and possess a length of approximately (λ/4 and are each connected to the metallic housing (8), at their outer end, the one end of the first conductor path (2) together with the corresponding earth concutor path (5) forming the asymmetrical input (port I) of the transformer, chacacterized in that the further conductor paths posses a length of approximately λ/4 and in each case two thereof (3,4 and 3a, 4a) are arranged in series and are electrically connected to the earth conductor paths (5, 6) by through-contacts (11) and that each end zone of the further conductor paths (3, 4) arranged on one side of the first conductor path (2) is connected approximately in the centre of the plate to a conductor path (9, 9a) arranged in the plane of the conductor paths at right angles thereto and which, together with a balanced-to-earth line, form the output (port II) of the transformer (Fig. 1).

2. A symmetrical transformer in micro-strip technology for the micro-wave range, with a plate (1) of dielectric material inserted into a metal housing (8), and having on one surface a first metallic conductor path (2) and further metallic conductor paths (3, 4, 3a, 4a) on both sides of this conductor path and parallel thereto, the opposite surface of the plate (1) having two wider metallic conductor paths (5, 6) arranged in series which form an earth line and possess a length of approximately λ/4 and are each connected to the metallic housing (8) at their outer end, the one end of the first conductor path (2) together with the corresponding earth conductor path (5), forming the asymmetrical input (port I) of the transformer, characterized in that the further conductor paths possess a length of approximately A/4 and in each case two thereof (3, 4, 3a, 4a) are arranged in series and electrically connected to the earth conductor paths (5, 6) by through-contacts (11), and that one (3) of the conductor paths (3, 4) arranged on one side of the first conductor path (2), and the earth line (6) arranged opposite the second (4) of these conductor paths are each connected at their end zone located approximately in the centre of the plate to a conductor path (10, 10a) which is arranged in the plane of the conductor paths and of the earth conductor paths at right angles to these conductor paths (3, 6) and which face one another on the surface of the plate (1), and which, together with a balanced-to-earth line, form the output (port II) of the transformer (Fig. 2).

3. A symmetrical transformer as claimed in Claim 1 or 2, characterized in that the first metallic conductor path (2) is electrically connected to at least one of the conductor paths (3a, 4a) arranged on one side of the first conductor path (2) and possessing a length of approximately λ/4.

4. A symmetrical transformer as claimed in Claim 1 or 2, characterized in that the first metallic conductor path (2) is insulated.

5. A symmetrical transformer as claimed in one of the preceding Claims, characterised by paired interconnection with associated diodes to form an RF-modulator or a similar electrical assembly.

## Revendications

1. Transformateur de symétrisation selon la technique microstrip pour le domaine des micro- ondes, compartant une plaque (1) pouvant être insérée dans un boîtier métallique (8) et constituée en un matériau diélectrique, et sur une surface de laquelle se trouve disposée une première voie conductrice métallique (2), tandis que des deux côtés de cette voie conductrice et parallë- lement à cette dernière se trouvent disposées d'autres voies conductrices métalliques (3, 4 et 3a, 4a) et que, sur la surface opposée de la plaque (1) se trouvent disposées l'une derrière l'autre deux voies conductrices métalliques (5, 6) d'une longueur égale à environ λ/4 et d'une largeur plus importante, formant un conducteur de masse et qui sont reliées, dans leur région terminale extérieure, au boîtier métallique (8), une extrémité de la première voie conductrice (2) formant avec la voie conductrice de masse correspondante (5) l'éntrée dissymétrique (porte I) d'u transformateur, caractérisé par le fait que les autres voies conductrices possèdent une Ion- gueur égale à environ λ/4 et que deux d'entré elles (3,4 ou 3a, 4a) sont disposées l'une derrière l'autre et sont reliées d'une manière électriquement conductrice au moyen de contacts traversants (11) aux voies conductrices de masse (5, 6), et qu'aux autres voies conductrices (3, 4) disposées d'un côté de la première voie conductrice (2) se trouvent raccordées, et ce au niveau de la zone terminale desdites voies conductrices situées approximativement au centre de la plaque, des voies conductrices respectives (9, 9a) s'étendant dans le plan desdites autres voies conductrices perpendiculairement à ces dernières et qui forment ensemble une ligne symétrique par rapport à la terre, servant de sortie (porte II) au transformateur (fig. 1).

2. Transformateur de symétrisation selon la technique microstrip pour le domaine des micro- ondes, comportant une plaque (1) pouvant être insérée dans un boîtier métallique (8) et constituée en un matériau diélectrique, et sur une surface de laquelle se trouve disposée une première voie conductrice métallique (2), tandis que des deux côtés de cette voie conductrice et parallèlement à cette derniere se trouvent disposées d'autres voies conductrices métalliques (3, 4, 3a, 4a) et que sur la surface opposée de la plaque (1) se trouvent disposée l'une derrière l'autre deux voies conductrices métalliques (5, 6) d'une lon- gueuregaie à environ λ/4 et d'une largeur plus importante, formant un conducteur de masse et qui sont boîtier métallique (8), une extrémité de la première voie conductrice (2) formant avec la voie conductrice de masse correspondante (5) l'entrée dissymétrique (porte I) du transformateur, caractérisé par le fait que les autres voies conductrices possèdent une longueur égale à environ Â/4 et que deux d'entre elles (3, 4 ou 3a, 4a) sont disposées l'une derrière l'autre et sont reliées d'une façon électriquement conductrice au moyen de contacts traversants (11) aux voies conductrices de masse (5, 6), et qu'à l'une (3) des voies conductrices (3, 4) disposées d'un côté de Ia première voie conductrice (2) et au conducteur de masse (3) disposé à l'opposé de la seconde (4) de ces voies conductrices sont raccordées, respectivement au niveau de la zone terminale de ces voies conductrices située approximativement au centre de la plaque, des voies conductrices (10, 10a) s'étendant dans le plan desdites voies conductrices ou des voies conductrices de masse, perpendiculairement à ces voies conductrices (3, 6) et situées dans des positions opposées sur les surfaces de la plaque (1) et qui forment ensemble une ligne symétrique par rapport à la terre et servant de sortie (porte II) au transformateur (fig. 2).

3. Transformateur de symétrisation selon la revendication 1 ou 2, caractérisé par le fait que la première voie conductrice métallique (2) est ré- liée d'une manière électriquement conductrice à au moins l'une des voies conductrices (3a ou 4a) d'une longueur égale à environ λ/4 et situées d'un côté de la première voie conductrice (2).

4. Transformateur de symétrisation suivant la revendication 1 ou 2, caractérisé par le fait que la première voie conductrice métallique (2) est disposée en étant isolée.

5. Transformateur de symétrisation suivant l'une des revendications précédentes, caractérisé par l'interconnexion, par couples, avec des diodes associées, pour réaliser un modulateur à radiofréquence ou un module groupe électrique de construction analogue.
